# FASCICULE DE BREVET EUROPEEN

(11) **EP 2 947 133 B1**
(45) Date de publication et mention de la délivrance du brevet: **12.07.2023**
(21) Numéro de dépôt: 15305574.4
(22) Date de dépôt: 16.04.2015
(51) Int. Cl.: C10G 67/04, C10G 21/00, C10C 3/08, C10G 55/06, C10G 65/14, C10G 65/16, C10G 69/14, C10G 65/10

(54) **PROCEDE DE CONVERSION D'UNE CHARGE HYDROCARBONEE LOURDE INTEGRANT UN DESASPHALTAGE SELECTIF EN AMONT DE L'ETAPE DE CONVERSION**
UMWANDLUNGSVERFAHREN EINES SCHWEREN KOHLENWASSERSTOFFEINSATZES, DAS EINE SELEKTIVE ENTASPHALTIERUNG VOR DER UMWANDLUNGSPHASE EINSCHLIESST
METHOD FOR CONVERTING A HEAVY HYDROCARBON FEEDSTOCK INCLUDING SELECTIVE DE-ASPHALTING UPSTREAM FROM THE CONVERSION STEP

(30) Priorité: 21.05.2014 FR 1454576
(43) Date de publication de la demande: 25.11.2015
(73) Titulaire: IFP Energies nouvelles, 92500 Rueil-Malmaison (FR)
(72) Inventeur: Majcher, Jerome, 59270 Bailleul (FR); Merdrignac, Isabelle, 69970 Chaponnay (FR); Feugnet, Frédéric, 69004 Lyon (FR)
(74) Mandataire: IFP Energies nouvelles

(56) Documents cités:
- FR-A1- 2 964 386
- FR-A1- 2 964 388
- GB-A- 708 051
- US-A- 4 305 812
- US-A- 4 493 765
- US-A1- 2008 093 260
- US-A1- 2009 057 195

## Description

La présente invention concerne un nouveau procédé de conversion d'une charge lourde d'hydrocarbures, notamment issue de la distillation atmosphérique ou de la distillation sous-vide de pétrole brut.

Il est connu que les performances des procédés de valorisation et de conversion se heurtent généralement à des limitations qui sont principalement liées à la présence de structures moléculaires dites réfractaires. En effet, ces structures moléculaires (hétéro-éléments, molécules polyaromatiques et molécules polaires présentes dans les résines et les asphaltènes) sont responsables de la formation de sédiments provoquant un bouchage des équipements des unités d'hydroconversion de charges lourdes et par voie de conséquence nuit à l'opérabilité de l'ensemble du procédé par des arrêts fréquents lors du fonctionnement de ces équipements.

Aussi, afin de réduire la fréquence des arrêts de fonctionnement, les unités d'hydroconversion de charges lourdes sont souvent mises en oeuvre dans des conditions opératoires plus douces, limitant par conséquent le taux de conversion et donc leur rentabilité.

Afin de se libérer de ces contraintes, une étape de prétraitement en amont de l'unité d'hydroconversion est souvent requise permettant ainsi d'éliminer les structures les plus réfractaires, non seulement difficiles, mais également essentiellement précurseurs de sédiments. Ces étapes de prétraitement bien connues de l'homme du métier, peuvent être de manière non exhaustive un procédé de viscoréduction, d'hydroviscoréduction, de cokéfaction ou une unité de désasphaltage (appelé dans la suite du texte SDA classique ou conventionnel).

Le principe du désasphaltage repose sur une séparation par précipitation d'un résidu pétrolier en deux phases: i) une phase dite "huile désasphaltée", encore appelée "matrice huile" ou "phase huile" ou DAO (De-Asphalted Oil selon la terminologie anglo-saxonne); et ii) une phase dite "asphalte" ou parfois "pitch" (selon la terminologie anglo-saxonne) contenant entre autres les structures moléculaires réfractaires.

Le brevet US 2009/057195 A1 ainsi que le brevet FR 2.906.814 de la demanderesse décrit un procédé comprenant l'enchaînement d'une étape de désasphaltage classique produisant une huile désasphaltée, une étape d'hydroconversion réalisée sur ladite huile désasphaltée pour produire un effluent, et une étape de distillation dudit effluent pour produire un résidu qui est renvoyé avec la charge à l'étape de désasphaltage classique.

Ce brevet décrit un désasphaltage classique qui, de par son principe, souffre d'une limitation du rendement en huile désasphaltée DAO qui augmente avec le poids moléculaire du solvant (jusqu'au solvant C6/C7), puis plafonne à un seuil propre à chaque charge et chaque solvant.

Par ailleurs, le désasphaltage classique souffre d'une sélectivité très faible entrainant l''extraction d'une huile désasphaltée de « surqualité ». En effet, une bonne partie des structures moléculaires encore valorisables restent contenues dans la fraction asphalte.

Un des objectifs de la présente invention est de maximiser au mieux le rendement en huile désasphaltée envoyée dans l'unité de lit bouillonnant tout en se plaçant à la limite d'opérabilité de l'unité de lit bouillonnant, c'est-à-dire à la limite des spécifications en termes de teneur en asphaltènes C7 présents dans la charge entrant dans l'unité de lit bouillonnant.

La présente invention vise à augmenter le niveau de conversion de la charge valorisable tout en minimisant la formation des sédiments dans les unités d'hydroconversion, afin d'en limiter les arrêts fréquents et donc l'opérabilité.

La demanderesse dans ses recherches a mis au point un nouveau procédé de conversion d'une charge lourde d'hydrocarbures permettant de pallier les inconvénients précités, par l'intégration d'au moins une étape de désasphaltage sélectif permettant de séparer au moins une fraction asphalte, au moins une fraction d'huile désasphaltée. Il a été constaté que la mise en oeuvre du procédé selon l'invention permettait d'améliorer la flexibilité et l'opérabilité du schéma de conversion de la charge selon l'invention.

### Objet de l'invention

La présente invention concerne un procédé de conversion d'une charge lourde d'hydrocarbures ayant une température initiale d'ébullition d'au moins 300°C, une teneur en carbone Conradson supérieure à 5% poids, et une teneur en soufre supérieure à 0,5% poids, comprenant les étapes suivantes :a) au moins une étape de désasphaltage sélectif de la charge lourde d'hydrocarbures par extraction liquide/ liquide permettant de séparer au moins une fraction asphalte, au moins une fraction d'huile désasphaltée, au moins une desdites étapes de désasphaltage étant réalisée au moyen d'un mélange d'au moins un solvant polaire et d'au moins un solvant apolaire, la proportion dudit solvant polaire dans ledit mélange de solvant polaire et de solvant apolaire étant ajustées selon les propriétés de la charge traitée et selon le rendement en asphalte et/ou la qualité de l'huile désasphaltée souhaité (e)(s), et comprise entre 0,1 et 99,9 % volume/volume, ledit solvant polaire étant choisi parmi choisi parmi les solvants aromatiques purs ou napthéno-aromatiques, les solvants polaires comportant des hétéro-éléments, ou leur mélange, ledit solvant apolaire comprenant un solvant composé d'hydrocarbure saturé comprenant un nombre d'atomes de carbone supérieur ou égal à 2, lesdites étapes de désasphaltage étant mises en oeuvre dans les conditions subcritiques du mélange de solvants utilisé, à une température inférieure à la température critique du mélange de solvants,b) une étape d'hydroconversion de la fraction huile désasphaltée en présence d'hydrogène dans au moins un réacteur triphasique, ledit réacteur contenant au moins un catalyseur d'hydroconversion et fonctionnant en lit bouillonnant, à courant ascendant de liquide et de gaz et comportant au moins un moyen de soutirage dudit catalyseur hors dudit réacteur et au moins un moyen d'appoint de catalyseur frais dans ledit réacteur, dans des conditions permettant d'obtenir un effluent comprenant une fraction gazeuse contenant majoritairement les composés H2 et H2 S, et une fraction liquide à teneur réduite en carbone Conradson, en métaux, en soufre et en azote,c) une étape de séparation de l'effluent issu de l'étape b) pour obtenir une fraction gazeuse contenant majoritairement les composés H2 et H2 S et une fraction liquide à teneur réduite en carbone Conradson, en métaux, en soufre et en azote.

Avantageusement, le procédé selon l'invention comprend en outre une étape d) de séparation de la fraction liquide issue de l'étape c) en une fraction liquide légère bouillant à une température inférieure à 360°C et une fraction liquide lourde bouillant à une température supérieure à 360°C.

Avantageusement selon l'invention, l'étape b) d'hydroconversion opère sous une pression absolue comprise entre 2 et 35 MPa, à une température comprise entre 300 et 550°C, à une vitesse spatiale horaire (VVH) comprise entre 0,1 h⁻¹ et 10 h⁻¹ et sous une quantité d'hydrogène mélangée à la charge comprise entre 50 et 5000 normaux mètres cube (Nm3) par mètre cube (m3) de charge liquide.

Avantageusement selon l'invention, le catalyseur d'hydroconversion est un catalyseur comprenant un support alumine et au moins un métal du groupe VIII choisi parmi le nickel et le cobalt, ledit élément du groupe VIII étant utilisé en association avec au moins un métal du groupe VIB choisi parmi le molybdène et le tungstène.

Selon l'invention, le solvant polaire utilisé à l'étape a) de désasphaltage est choisi parmi les solvants aromatiques purs ou napthéno-aromatiques, les solvants polaires comportant des hétéro-éléments, ou leur mélange ou des coupes riches en aromatiques telles des coupes issues du FCC (Fluid Catalytic Cracking), des coupes dérivées du charbon, de la biomasse ou de mélange biomasse/charbon.

Selon l'invention, le solvant apolaire utilisé à l'étape a) de désasphaltage comprend un solvant composé d'hydrocarbure saturé comprenant un nombre d'atomes de carbone supérieur ou égal à 2, de préférence compris entre 2 et 9.

Avantageusement selon l'invention, l'étape a) est mise en oeuvre avec un rapport de volume du mélange de solvants polaire et apolaire sur la masse de la charge compris entre 1/1 et 10/1 exprimé en litres par kilogrammes.

Avantageusement selon l'invention, la charge est du pétrole brut ou une charge issue de la distillation atmosphérique ou de la distillation sous-vide de pétrole brut, ou une fraction résiduelle issue de la liquéfaction directe de charbon ou encore un distillat sous-vide ou encore une fraction résiduelle issue de la liquéfaction directe de la biomasse ligno-cellulosique seule ou en mélange avec du charbon et/ou une fraction pétrolière résiduelle.

Le procédé selon l'invention présente l'avantage de maximiser le rendement en huile désasphaltée envoyée dans l'unité d'hydroconversion en se plaçant au plus proche des spécifications limitantes de ladite unité à savoir la teneur en asphaltènes. Le procédé selon l'invention permet aussi d'améliorer la flexibilité du schéma de procédé en permettant de traiter un panel de charges plus large, et par voie de conséquence sa rentabilité.

### Description détaillée de l'invention

### La charge

La charge lourde d'hydrocarbures selon le procédé de l'invention est avantageusement une charge lourde issue de la distillation atmosphérique ou de la distillation sous-vide de pétrole brut, présentant des températures d'ébullition d'au moins 300 °C, de préférence supérieur à 450°C, et contenant des impuretés, notamment du soufre, de l'azote et des métaux. La charge peut être du pétrole brut.

La charge selon le procédé de l'invention peut être d'origine pétrolière de type résidu atmosphérique ou résidu sous-vide issu de brut dit conventionnel (degré APl >20°), lourd (degré API compris entre 10 et 20°) ou extra lourd (degré API<10°).

La charge peut provenir d'origine géographique et géochimique (type I, II, IIS ou III) différentes, de degré de maturité et de biodégradation également différents.

La charge peut également être une fraction résiduelle issue de la liquéfaction directe de charbon (résidu atmosphérique ou résidu sous-vide issu par exemple du procédé H-Coal^{™}) ou encore un distillat sous-vide H-Coal^{™} ou encore une fraction résiduelle issue de la liquéfaction directe de la biomasse ligno-cellulosique seule ou en mélange avec du charbon et/ou une fraction pétrolière résiduelle.

Ce type de charge est généralement riche en impuretés avec des taux en métaux supérieurs à 20 ppm, de préférence supérieurs à 100 ppm. La teneur en soufre est supérieure à 0,5%, préférentiellement supérieure à 1%, et de préférence supérieure à 2% poids. Le taux d'asphaltènes C7 est avantageusement supérieur à 1 %, de préférence le taux d'asphaltènes C7 est compris entre 1 et 40% et de manière plus préférée entre 2 et 30% poids. Les asphaltènes C7 sont des composés connus pour inhiber la conversion de coupes résiduelles, à la fois par leur aptitude à former des résidus hydrocarbonés lourds, communément appelés coke, et par leur tendance à produire des sédiments qui limitent fortement l'opérabilité des unités d'hydrotraitement et d'hydroconversion. La teneur en carbone Conradson est supérieure à 5%, voire 35% poids. La teneur en carbone Conradson est définie par la norme ASTM D 482 et représente pour l'homme du métier une évaluation bien connue de la quantité de résidus de carbone produit après une combustion sous des conditions standards de température et de pression.

### Etape a) de désasphaltage sélectif de la charge lourde d'hydrocarbures

Conformément à l'étape a) du procédé selon l'invention, la charge subit au moins une étape de désasphaltage sélectif par extraction liquide/liquide permettant de séparer au moins une fraction asphalte, au moins une fraction d'huile désasphaltée, au moins une desdites étapes de désasphaltage étant réalisée au moyen d'un mélange d'au moins un solvant polaire et d'au moins un solvant apolaire, les proportions dudit solvant polaire et dudit solvant apolaire du mélange de solvant étant ajustées selon les propriétés de la charge traitée et selon le rendement en asphalte et/ou la qualité de l'huile désasphaltée souhaité (e)(s), lesdites étapes de désasphaltage étant mises en oeuvre dans les conditions subcritiques du mélange des solvants utilisé

Les proportions dudit solvant polaire et dudit solvant apolaire du mélange de solvant sont ajustées selon les propriétés de la charge traitée et selon le rendement en asphalte et/ou la qualité de la DAO souhaité(e)(s).

Dans la suite du texte et dans ce qui précède, l'expression "mélange de solvants selon l'invention" est entendue comme signifiant un mélange d'au moins un solvant polaire et d'au moins un solvant apolaire selon l'invention.

Le désasphaltage sélectif mis en oeuvre dans l'étape a) permet d'aller plus loin dans le maintien de la solubilisation dans la matrice huile de tout ou partie des structures polaires des résines lourdes et des asphaltènes qui sont les principaux constituants de la phase asphalte dans le cas du désasphaltage classique. L'invention permet ainsi de choisir quels types de structures polaires restent solubilisées dans la matrice huile. Par conséquent, le désasphaltage sélectif mis en oeuvre dans l'invention permet de n'extraire sélectivement de la charge qu'une partie de cet asphalte, c'est à dire les structures les plus polaires et les plus réfractaires dans les procédés de conversion et de raffinage. Le procédé selon l'invention permet, grâce à des conditions de désasphaltage spécifiques, une plus grande flexibilité dans le traitement des charges en fonction de leur nature mais également en fonction de la qualité et/ou le rendement en huile désasphaltée destinée à être traitée dans l'unité d'hydroconversion. Par ailleurs, les conditions de désasphaltage selon l'invention permettent de s'affranchir des limitations de rendement en huile désasphaltée DAO imposées par l'utilisation de solvants paraffiniques.

L'asphalte extrait lors du désasphaltage selon l'invention correspond à l'asphalte ultime composé essentiellement de structures moléculaires polyaromatiques et/ou hétéroatomiques réfractaires en raffinage. Il en résulte un rendement en huile désasphaltée valorisable amélioré.

L'étape a) de désasphaltage sélectif peut-être réalisée dans une colonne d'extraction, ou dans un mélangeur-décanteur. De préférence, le mélange de solvants selon l'invention est introduit dans une colonne d'extraction ou un mélangeur-décanteur, à deux niveaux différents. De préférence, le mélange de solvants selon l'invention est introduit dans une colonne d'extraction ou un mélangeur-décanteur, à un seul niveau d'introduction. Cette étape est réalisée par extraction liquide/liquide en au moins une étape de désasphaltage, de préférence en deux étapes de désasphaltage successives.

Selon l'invention, l'extraction liquide/liquide de(s) étape(s) de désasphaltage est mise en oeuvre en conditions subcritiques pour le mélange de solvants utilisé, c'est-à-dire à une température inférieure à la température critique du mélange de solvants. Lorsqu'un seul solvant, de préférence un solvant apolaire, est mis en oeuvre, l'étape de désasphaltage est mise en oeuvre en conditions subcritiques pour ledit solvant, c'est-à-dire à une température inférieure à la température critique dudit solvant. La température d'extraction est avantageusement comprise entre 50 et 350°C, de préférence entre 90 et 320°C, de manière plus préférée entre 100 et 310°C, de manière encore plus préférée entre 120 et 310°C, de manière encore plus préférée entre 150 et 310°C et la pression est avantageusement comprise entre 0,1 et 6 MPa, de préférence entre 2 et 6 MPa.

Le rapport de volume du mélange de solvants selon l'invention (volume de solvant polaire + volume de solvant apolaire) sur la masse de charge est généralement compris entre 1/1 et 10/1, de préférence entre 2/1 à 8/1 exprimé en litres par kilogrammes.

Avantageusement selon le procédé de l'invention, le point d'ébullition du solvant polaire du mélange de solvants selon l'invention est supérieur au point d'ébullition du solvant apolaire.

Le solvant polaire utilisé est choisi parmi les solvants aromatiques purs ou napthéno-aromatiques, les solvants polaires comportant des hétéro-éléments, ou leur mélange. Le solvant aromatique est avantageusement choisi parmi les hydrocarbures monoaromatiques, de préférence le benzène, le toluène ou les xylènes seuls ou en mélange; les diaromatiques ou polyaromatiques; les hydrocarbures naphténo-hydrocarbures aromatiques tels que la tétraline ou l'indane; les hydrocarbures aromatiques hétéroatomiques (oxygénés, azotés, soufrés) ou tout autre famille de composés présentant un caractère plus polaire que les hydrocarbures saturés comme par exemple le diméthylsulfoxyde (DMSO), le diméthyl le formamide (DMF), le tetrahydrofurane (THF). Le solvant polaire utilisé dans le procédé selon l'invention peut être également une coupe riche en aromatiques. Les coupes riches en aromatiques selon l'invention peuvent être par exemple des coupes issues du FCC (Fluid Catalytic Cracking) telles que l'essence lourde ou le LCO (LCO (light cycle oil). Citons également les coupes dérivées du charbon, de la biomasse ou de mélange biomasse/charbon avec éventuellement une charge pétrolière résiduelle après conversion thermochimique avec ou sans hydrogène, avec ou sans catalyseur. On peut également utiliser des coupes pétrolières légères type naphta, de préférence des coupes pétrolières légères type naphta straight-run. De manière préférée, le solvant polaire utilisé est un hydrocarbure monoaromatique pur ou en mélange avec un autre hydrocarbure aromatique.

Le solvant apolaire utilisé dans le procédé selon l'invention est un solvant composé d'hydrocarbure(s) saturé(s) comprenant un nombre de carbone supérieur ou égal à 2, de préférence compris entre 2 et 9. Ces solvants sont utilisés purs ou en mélange (par exemple: mélange d'alcanes et /ou de cycloalcanes ou bien de coupes pétrolières légères type naphta, de préférence des coupes pétrolières légères type naphta straight-run).

Le choix des conditions de température et de pression de l'extraction selon l'invention combiné au choix de la nature des solvants et au choix de la combinaison de solvants apolaire et polaire dans au moins une des étapes de désasphaltage permettent d'ajuster les performances du procédé selon l'invention pour accéder notamment à un domaine de sélectivité jusque-là inaccessible avec le désasphaltage classique.

Dans le cas de la présente invention, l'optimisation de ces clefs de réglage (nature des solvants, proportions relatives des solvants polaire et apolaire et conditions subcritiques du solvant ou du mélange de solvant utilisé) permet de séparer la charge en au moins deux fractions: une fraction asphalte dite ultime enrichie en impuretés et en composés réfractaires à la valorisation, une fraction huile désasphaltée enrichie en structures des résines et des asphaltènes les moins polaires non réfractaires. De ce fait, il est possible d'imposer des conditions opératoires plus sévères dans l'étape d'hydroconversion, et d'atteindre ainsi des niveaux de conversions supérieurs tout en réduisant la fréquence des arrêts lors du fonctionnement des unités d'hydroconversion.

La proportion de solvant polaire dans le mélange de solvant polaire et de solvant apolaire est comprise entre 0,1 et 99,9% volume/volume, de préférence entre 0,1 et 95%, de manière préférée entre 1 et 95%, de manière plus préférée entre 1 et 90%, de manière encore plus préférée entre 1 et 85%, et de manière très préférée entre 1 et 80%.

La proportion de solvant polaire dans le mélange de solvant polaire et apolaire est fonction de la nature de la charge lourde d'hydrocarbures, les structures moléculaires composant ladite charge variant d'une charge à une autre. Toutes les charges ne présentent pas un caractère réfractaire identique. Le taux d'asphalte à extraire n'est donc pas forcément le même selon la nature de la charge.

La nature de la charge dépend également de son origine qui peut être pétrolière, d'origine du charbon ou d'origine biomasse.

L'étape a) de désasphaltage sélectif présente l'avantage de permettre une amélioration considérable du rendement total en huile désasphaltée DAO sur toute une gamme jusque-là inexplorée par le désasphaltage classique. Pour une charge donnée dont le rendement total en huile désasphaltée obtenu est plafonné à 75% (extraction au normal heptane), le désasphaltage sélectif permet de couvrir par ajustement de la proportion solvant polaire et de solvant apolaire, combiné aux conditions d'extraction, la gamme 75-99,9% de rendement en huile désasphaltée.

Le rendement total en huile désasphaltée de l'étape a) est avantageusement compris entre 50 et 99,9%, de préférence entre 75 et 99,9%, de manière plus préférée entre 80 et 99,9%.

Un autre avantage selon l'invention est de permettre, grâce au désasphaltage sélectif selon l'étape a), la réduction de la fraction asphalte dont le rendement peut être largement plus bas par rapport à une mise en oeuvre par désasphaltage classique, pour une charge donnée. Selon le procédé selon l'invention, ce rendement est réduit à la fourchette 0,1 à 30% en fonction du rapport solvant apolaire/polaire. Il est d'autant plus réduit que la proportion en solvant polaire dans le mélange est élevée. En conséquence, le domaine d'extraction de l'asphalte avec un rendement dans la gamme 0,1-50%, particulièrement 0,1-30%, de manière préférée 0,1-25%, de manière plus préférée 0,1-15% est désormais couvert. Il est fonction de la sélectivité désirée pour une charge donnée ainsi que de la nature de la charge. Ceci est un point d'intérêt sachant la valorisation de l'asphalte (fraction pénalisante) constitue toujours une véritable limitation pour les schémas incluant ce type de procédé.

Selon le procédé de l'invention, l'étape a) peut être réalisée en deux étapes. En effet, la nature du solvant et/ou la proportion et/ou la polarité intrinsèque du solvant polaire dans le mélange de solvant peut être ajustée suivant que l'on désire extraire l'asphalte lors d'une première étape de désasphaltage ou lors d'une deuxième étape de désasphaltage.

Dans un premier mode de réalisation, l'étape a) du procédé selon l'invention est mise en oeuvre dans une configuration dite de polarité décroissante, c'est-à-dire que la polarité du mélange de solvants utilisé lors de la première étape de désasphaltage est supérieure à celle du solvant ou mélange de solvants utilisé lors de la deuxième étape de désasphaltage. Cette configuration permet d'extraire lors de la première étape de désasphaltage une fraction de phase asphalte dite ultime et une fraction d'huile désasphaltée complète dite DAO complète; deux fractions dites huile désasphaltée lourde et huile désasphaltée légère étant extraites de la DAO complète lors de la deuxième étape de désasphaltage.

Dans un second mode de réalisation, l'étape a) du procédé selon l'invention est mise en oeuvre dans une configuration dite de polarité croissante, c'est-à-dire que la polarité du solvant ou mélange de solvants utilisé lors de la première étape de désasphaltage est inférieure à celle du mélange de solvants utilisé lors de la deuxième étape de désasphaltage. Dans une telle configuration, on extrait lors de la première étape une fraction d'huile désasphaltée dite légère et un effluent comprenant une phase huile et une phase asphalte; ledit effluent étant soumis à une deuxième étape de désasphaltage pour extraire une fraction de phase asphalte et une fraction d'huile désasphaltée lourde dite DAO lourde.

### Premier mode de réalisation

Selon ce mode de réalisation, le procédé selon l'invention comprend au moins :
a1) une première étape de désasphaltage sélectif comprenant la mise en contact de la charge lourde d'hydrocarbures avec un mélange d'au moins un solvant polaire et d'au moins un solvant apolaire, les proportions dudit solvant polaire et dudit solvant apolaire étant ajustées de manière à obtenir au moins une fraction de phase asphalte et une fraction d'huile désasphaltée complète dite DAO complète; et
a2) une deuxième étape de désasphaltage comprenant la mise en contact de la fraction d'huile désasphaltée complète dite DAO complète issue de l'étape a1) avec soit un solvant apolaire soit un mélange d'au moins un solvant polaire et d'au moins un solvant apolaire, les proportions dudit solvant polaire et dudit solvant apolaire dans le mélange étant ajustées de manière à obtenir au moins une fraction d'huile désasphaltée légère dite DAO légère et une fraction d' huile désasphaltée lourde dite DAO lourde,
dans lequel lesdites étapes de désasphaltage sont mises en oeuvre dans les conditions subcritiques du solvant ou du mélange de solvants utilisé et dans lequel la fraction d'huile désasphaltée lourde dite DAO lourde est envoyée dans l'étape b).

La première étape de désasphaltage permet ainsi d'extraire sélectivement et ce, de manière optimale et adaptée à chaque charge, une fraction de phase asphalte dite ultime, enrichie en impuretés et en composés réfractaires à la valorisation, tout en laissant solubilisée dans la fraction huile désasphaltée complète dite DAO complète tout ou partie des structures polaires des résines lourdes et des asphaltènes les moins polaires, qui elles, ne sont pas réfractaires pour les étapes de conversion et raffinage en aval. Ainsi, selon la proportion de solvant apolaire/polaire, le rendement en huile désasphaltée DAO peut être considérablement amélioré et de fait le rendement en asphalte considérablement minimisé. Ceci est un point d'intérêt sachant que la valorisation de l'asphalte (fraction pénalisante) constitue toujours une véritable limitation pour les schémas incluant ce type de procédé.

L'huile désasphaltée DAO complète issue de l'étape a1) avec au moins en partie le mélange de solvants est de préférence soumise à au moins une étape de séparation dans laquelle l'huile désasphaltée complète dite DAO complète est séparée d'au moins une partie du mélange de solvants, ou au moins une étape de séparation dans laquelle l'huile désasphaltée complète dite DAO complète est séparée uniquement du solvant apolaire ou uniquement du solvant polaire, avant d'être envoyée dans l'étape a2).

Dans une variante du procédé, l'huile désasphaltée complète dite DAO complète issue de l'étape a1) avec au moins en partie le mélange de solvants selon l'invention est soumise à au moins deux étapes de séparation successives permettant de séparer individuellement les solvants dans chaque étape. Ainsi, par exemple, dans une première étape de séparation le solvant apolaire est séparé du mélange d'huile désasphaltée complète dite DAO complète et de solvant polaire; et dans une deuxième étape de séparation le solvant polaire est séparé de l'huile désasphaltée complète dite DAO complète.

Les étapes de séparation sont avantageusement réalisées dans des conditions supercritiques ou subcritiques.

A l'issue de l'étape de séparation, l'huile désasphaltée complète dite DAO complète séparée des solvants peut être envoyée préalablement dans au moins une colonne de strippage avant d'être envoyée dans la deuxième étape (étape a2) de désasphaltage.

Le mélange de solvants polaire et apolaire ou les solvants individuellement séparés sont avantageusement recyclés dans le procédé en mélange ou par le biais de deux bacs contenant individuellement le solvant polaire et le solvant apolaire. Dans une variante du procédé seul le solvant apolaire est recyclé dans son bac d'appoint. Lorsque les solvants recyclés sont en mélange, la proportion apolaire/polaire est vérifiée en ligne dans le procédé et réajustée au besoin via les bacs d'appoint contenant individuellement le solvant polaire et le solvant apolaire. Lorsque les solvants sont individuellement séparés, lesdits solvants sont individuellement recyclés vers les bacs d'appoint respectifs.

La phase asphalte séparée de la première étape de désasphaltage est de préférence à l'état liquide et est généralement diluée au moins en partie avec une portion du mélange de solvants selon l'invention, dont la quantité peut aller jusqu'à 200%, de préférence entre 30 et 80% du volume d'asphalte soutiré. L'asphalte extrait avec au moins en partie le mélange de solvants polaire et apolaire à l'issue de l'étape d'extraction peut être mélangé avec au moins un fluxant de manière à être soutirée plus facilement. Le fluxant utilisé peut être tout solvant ou mélange de solvant pouvant solubiliser ou disperser l'asphalte. Le fluxant peut être un solvant polaire choisi parmi les hydrocarbures monoaromatiques, de préférence le benzène, le toluène ou le xylène; les diaromatiques ou polyaromatiques; les hydrocarbures naphténo-hydrocarbures aromatiques tels que la tétraline ou l'indane; les hydrocarbures aromatiques hétéroatomiques; les solvants polaires à poids moléculaire correspondant à des températures d'ébullition comprises par exemple entre 200°C et 600°C telles que un LCO (light cycle oil de FCC), un HCO (Heavy cycle oil de FCC), slurry de FCC, HCGO (heavy coker gas-oil), ou un extrait aromatique ou une coupe extra-aromatique extraite d'une chaine huile, les coupes VGO issues d'une conversion de fractions résiduelles et/ou de charbon et/ou de biomasse. Le rapport de volume de fluxant sur la masse de l'asphalte est déterminé de manière à ce que le mélange puisse être facilement soutiré.

La deuxième étape de désasphaltage peut être mise en oeuvre sur au moins une partie, de préférence la totalité de l'huile désasphaltée complète dite DAO complète issue de la première étape de désasphaltage en présence d'un mélange d'au moins un solvant polaire et d'au moins un solvant apolaire dans les conditions subcritiques pour le mélange de solvants utilisé. La deuxième étape de désasphaltage peut être également mise en oeuvre sur au moins une partie, de préférence la totalité de l'huile désasphaltée complète dite DAO complète issue de la première étape de désasphaltage en présence d'un solvant apolaire dans les conditions subcritiques pour le solvant utilisé. La polarité dudit solvant ou mélange de solvants est de préférence inférieure à celle du mélange de solvant utilisé dans la première étape de désasphaltage. Cette extraction est effectuée de manière à obtenir une fraction d'huile désasphaltée lourde dite DAO lourde comprenant majoritairement la famille des résines et des asphaltènes les moins polaires, et une fraction d'huile désasphaltée légère dite DAO légère comprenant majoritairement la famille des hydrocarbures saturés et la famille des hydrocarbures aromatiques.

Au moins une partie, de préférence la totalité de ladite fraction d'huile désasphaltée lourde dite DAO lourde est envoyée dans l'étape b) d'hydroconversion.

Au moins une partie de la fraction huile désasphaltée légère dite DAO légère seule ou en mélange avec au moins une partie de ladite fraction distillat sous-vide bouillant à une température comprise entre 360 et 520°C voire 540°C issue de l'étape de séparation de de la fraction liquide lourde issue de l'étape d) est avantageusement envoyée vers des unités de post-traitement telles qu'une unité d'hydrotraitement et/ou d'hydrocraquage, ou de craquage catalytique.

### Second mode de réalisation

Dans un second mode de réalisation, le procédé selon l'invention comprend au moins :
a'1) une première étape de désasphaltage comprenant la mise en contact de la charge lourde d'hydrocarbures avec soit un solvant apolaire, soit un mélange d'au moins un solvant polaire et d'au moins un solvant apolaire, les proportions dudit solvant polaire et dudit solvant apolaire du mélange étant ajustées de manière à obtenir au moins une fraction huile désasphaltée légère dite DAO légère et un effluent comprenant une phase huile et une phase asphalte; et
a'2) une deuxième étape de désasphaltage comprenant la mise en contact de l'effluent issu de l'étape a'1) avec un mélange d'au moins un solvant polaire et d'au moins un solvant apolaire, les proportions dudit solvant polaire et dudit solvant apolaire étant ajustées de manière à obtenir au moins une fraction de phase asphalte et une fraction d'huile désasphaltée dite DAO lourde,
dans lequel lesdites étapes de désasphaltage sont mises en oeuvre dans les conditions subcritiques du solvant ou du mélange de solvants utilisé et dans lequel la fraction d'huile désasphaltée lourde dite DAO lourde est envoyée dans l'étape b).

Dans le présent mode de réalisation, l'ordre d'extraction des catégories de produits est inversé: la polarité du solvant ou du mélange de solvant utilisé dans la première étape de désasphaltage est inférieure à celle du mélange de solvants utilisé dans la deuxième étape de désasphaltage.

La première étape de désasphaltage permet ainsi d'extraire sélectivement de la charge lourde d'hydrocarbures une fraction huile désasphaltée légère dite DAO légère et un effluent comprenant une phase huile et une phase asphalte. La première étape de désasphaltage (étape a'1) peut être mise en oeuvre aussi bien avec un solvant apolaire qu'avec un mélange de solvant selon l'invention. La nature, la proportion et/ou la polarité du solvant polaire dans le mélange de solvant est adaptée, dans les conditions subcritiques du solvant ou du mélange de solvants utilisé, de manière à extraire une fraction d'huile désasphaltée légère comprenant majoritairement la famille des hydrocarbures saturés et la famille des hydrocarbures aromatiques.

Au moins une partie de la fraction huile désasphaltée légère dite DAO légère seule ou en mélange avec au moins une partie de ladite fraction distillat sous-vide bouillant à une température comprise entre 360 et 520°C voire 540°C issue de l'étape de séparation de la fraction liquide lourde issue de l'étape d) est avantageusement envoyée vers des unités de post-traitement telles que une unité d'hydrotraitement et/ou d'hydrocraquage, ou de craquage catalytique.

L'effluent comprenant une phase huile et une phase asphalte, extrait de la première étape de désasphaltage peut contenir au moins en partie le solvant apolaire ou le mélange de solvants selon l'invention. Avantageusement selon l'invention, ledit effluent est soumis à au moins une étape de séparation dans laquelle il est séparé d'au moins une partie du solvant apolaire ou d'au moins une partie du mélange de solvants, ou au moins une étape de séparation dans lequel ledit effluent est séparé uniquement du solvant apolaire ou uniquement du solvant polaire contenu dans le mélange de solvants, avant d'être envoyé dans l'étape a'2).

Dans une variante du procédé selon l'invention, ledit effluent peut être soumis à au moins deux étapes de séparation successives permettant de séparer individuellement les solvants dans chaque étape de séparation, avant d'être envoyé dans l'étape a'2).

Les étapes de séparation sont avantageusement réalisées dans des conditions supercritiques ou subcritiques.

A l'issue de l'étape de séparation, l'effluent comprenant la phase huile et la phase asphalte séparé du solvant ou du mélange de solvants selon l'invention peut être envoyé préalablement dans au moins une colonne de strippage avant d'être envoyé dans la deuxième étape de désasphaltage.

Le mélange de solvants polaire et apolaire ou les solvants individuellement séparés sont avantageusement recyclés dans le procédé en mélange ou par le biais de deux bacs contenant individuellement le solvant polaire et le solvant apolaire. Dans une variante du procédé seul le solvant apolaire est recyclé dans son bac d'appoint. Lorsque les solvants recyclés sont en mélange, la proportion apolaire/polaire est vérifiée en ligne dans le procédé et réajustée au besoin via les bacs d'appoint contenant individuellement le solvant polaire et le solvant apolaire. Lorsque les solvants sont individuellement séparés, lesdits solvants sont individuellement recyclés vers les bacs d'appoint respectifs.

La deuxième étape de désasphaltage est mise en oeuvre sur l'effluent comprenant une phase huile et une phase asphalte issue de la première étape de désasphaltage a'1) en présence d'un mélange d'au moins un solvant polaire et d'au moins un solvant apolaire dans les conditions subcritiques pour le mélange de solvants utilisé. La polarité dudit mélange de solvants est de préférence supérieure à celle du solvant ou du mélange de solvant utilisé dans la première étape de désasphaltage. Cette extraction est effectuée de manière à extraire sélectivement de l'effluent, une fraction asphalte dite ultime, enrichie en impuretés et en composés réfractaires à la valorisation, tout en laissant solubilisées dans une fraction d'huile désasphaltée lourde dite DAO lourde tout ou partie des structures polaires des résines et des asphaltènes les moins polaires restant généralement contenues dans la fraction asphalte dans le cas de désasphaltage classique.

Au moins une partie, de préférence la totalité de ladite fraction d'huile désasphaltée lourde dite DAO lourde est envoyée dans l'étape b) d'hydroconversion.

### Etape b) d'hydroconversion de la fraction d'huile désasphaltée issue de l'étape a)

Conformément à l'étape b) du procédé selon l'invention, la fraction d'huile désasphaltée issue de l'étape a) subit une étape b) d'hydroconversion en présence d'hydrogène dans au moins un réacteur triphasique, ledit réacteur contenant au moins un catalyseur d'hydroconversion et fonctionnant en lit bouillonnant, à courant ascendant de liquide et de gaz et comportant au moins un moyen de soutirage dudit catalyseur hors dudit réacteur et au moins un moyen d'appoint de catalyseur frais dans ledit réacteur, dans des conditions permettant d'obtenir un effluent comprenant une fraction gazeuse contenant majoritairement les composés H₂ et H₂S, et une fraction liquide à teneur réduite en carbone Conradson, en métaux, en soufre et en azote,

L'étape b) d'hydroconversion de la charge selon l'invention est généralement effectuée dans des conditions classiques d'hydroconversion en lit bouillonnant d'une fraction hydrocarbonée liquide. On opère habituellement sous une pression absolue comprise entre 2 et 35 MPa, de préférence entre 5 et 25 MPa et de manière préférée, entre 6 et 20 MPa, à une température comprise entre 300 et 550°C et de préférence comprise entre 350 et 500°C. La vitesse spatiale horaire (VVH) et la pression partielle d'hydrogène sont des facteurs importants que l'on choisit en fonction des caractéristiques du produit à traiter et de la conversion souhaitée. De préférence, la VVH est comprise entre 0,1 h⁻¹ et 10 h⁻¹ et de manière préférée entre 0,15 h⁻¹ et 5 h⁻¹. La quantité d'hydrogène mélangée à la charge est de préférence comprise entre 50 et 5000 normaux mètres cube (Nm³) par mètre cube (m³) de charge liquide et de manière préférée, entre 100 et 2000 Nm³/m³, et de manière très préférée entre 200 et 1000 Nm³/m³.

L'étape b) est avantageusement mise en oeuvre dans un ou plusieurs réacteurs triphasiques d'hydroconversion, de préférence un ou plusieurs réacteurs triphasiques d'hydroconversion avec des ballons décanteurs intermédiaires. Chaque réacteur comporte avantageusement une pompe de recirculation permettant le maintien du catalyseur en lit bouillonnant par recyclage continu d'au moins une partie d'une fraction liquide avantageusement soutirée en tête du réacteur et réinjecté en bas du réacteur.

Le catalyseur d'hydroconversion utilisé dans l'étape b) du procédé selon l'invention est avantageusement un catalyseur granulaire de taille de l'ordre de 1 mm. Le catalyseur est le plus souvent sous forme d'extrudés ou de billes. Typiquement, le catalyseur comprend un support, dont la répartition poreuse est adaptée au traitement de la charge, de préférence amorphe et de manière très préférée de l'alumine, un support silice-alumine étant aussi envisageable dans certains cas et au moins un métal du groupe VIII choisi parmi le nickel et le cobalt et de préférence le nickel, ledit élément du groupe VIII étant de préférence utilisé en association avec au moins un métal du groupe VIB choisi parmi le molybdène et le tungstène et de préférence, le métal du groupe VIB est le molybdène.

De préférence, le catalyseur d'hydroconversion comprend le nickel en tant qu'élément du groupe VIII et le molybdène en tant qu'élément du groupe VIB. La teneur nickel est avantageusement comprise entre 0,5 à 15 % exprimée en poids d'oxyde de nickel (NiO) et de préférence entre 1 à 10 % poids et la teneur en molybdène est avantageusement comprise entre 1 et 40 % exprimée en poids de trioxyde de molybdène (Mo03), et de préférence entre 4 et 20 % poids. Ledit catalyseur peut également avantageusement contenir du phosphore, la teneur en oxyde de phosphore étant de préférence inférieure à 20 % poids et de préférence inférieure à 10 % poids.

Avantageusement, on peut injecter un précurseur catalytique (ou additif catalytique) soit avec la charge de l'unité d'hydroconversion opérant en lit bouillonnant, soit au séparateur inter-étage entre deux réacteurs, soit à l'entrée d'un des autres réacteurs. Le terme "précurseur catalytique ou additif catalytique " se réfère ici à un catalyseur d'hydroconversion dont les propriétés de taille et de densité sont telles qu'il est entrainé par la charge en conversion dans les zones réactionnelle d'hydroconversion, par opposition au catalyseur décrit ci-dessus non circulant.

Le catalyseur d'hydroconversion usagé peut conformément au procédé selon l'invention être en partie remplacé par du catalyseur frais par soutirage, de préférence en bas du réacteur et par introduction, soit en haut soit en bas du réacteur, de catalyseur frais ou régénéré ou réjuvéné, de préférence à intervalle de temps régulier et de manière préférée par bouffée ou de façon quasi continue. Le taux de remplacement du catalyseur d'hydroconversion usé par du catalyseur frais est avantageusement compris entre 0,01 kilogramme et 10 kilogrammes par mètre cube de charge traitée, et de préférence entre 0,3 kilogramme et 3 kilogrammes par mètre cube de charge traitée. Ce soutirage et ce remplacement sont effectués à l'aide de dispositifs permettant avantageusement le fonctionnement continu de cette étape d'hydroconversion.

Il est possible d'envoyer le catalyseur usé soutiré du réacteur dans une zone de régénération dans laquelle on élimine le carbone et le soufre qu'il renferme puis de renvoyer ce catalyseur régénéré dans l'étape b) d'hydroconversion. Il est également possible d'envoyer le catalyseur usé soutiré du réacteur dans une zone de réjuvénation dans laquelle on élimine la majeure partie des métaux déposés, avant d'envoyer le catalyseur usé et réjuvéné dans une zone de régénération dans laquelle on élimine le carbone et le soufre qu'il renferme puis de renvoyer ce catalyseur régénéré dans l'étape b) d'hydroconversion.

L'étape b) du procédé selon l'invention est avantageusement mise en oeuvre dans les conditions du procédé H-Oil^{™} tel que décrit par exemple dans les brevets US-A-4,521,295 ou US-A-4,495,060 ou US-A-4,457,831 ou US-A-4,354,852 ou dans l'article Aiche, March 19-23, 1995, HOUSTON, Texas, paper number 46d, Second génération ebullated bed technology.

Le catalyseur d'hydroconversion utilisé dans l'étape b) d'hydroconversion permet avantageusement d'assurer à la fois la démétallation et la désulfuration, dans des conditions permettant d'obtenir un effluent comprenant une fraction gazeuse contenant majoritairement les composés H₂ et H₂S, et une fraction liquide à teneur réduite en carbone Conradson, en métaux, en soufre et en azote.

### Etape c) de séparation de l'effluent issu de l'étape b)

L'effluent issu de l'étape b) d'hydroconversion subit ensuite conformément à l'étape c) du procédé selon l'invention, une séparation pour obtenir une fraction gazeuse contenant majoritairement les composés H₂ et H₂S et une fraction liquide à teneur réduite en carbone Conradson, en métaux, en soufre et en azote.

Cette séparation comprend tout moyen de séparation connu par l'homme du métier. De préférence, cette séparation est réalisée par un ou plusieurs ballons de flash en série, et de manière préférée par un enchaînement de deux ballons de flash successifs.

### Etape d) optionnelle de séparation de la fraction liquide issue de l'étape c)

Avantageusement selon l'invention, la fraction liquide issue de l'étape c) subit ensuite conformément à l'étape d), une étape de séparation pour obtenir une fraction liquide légère bouillant à une température inférieure à 360°C, de préférence inférieure à 375°C et une fraction liquide lourde bouillant à une température supérieure à 360°C, de préférence supérieure à 375°C.

Dans l'étape d) de séparation, les conditions sont choisies de manière à ce que le point de coupe soit de 360°C, de préférence de 375°C permette d'obtenir deux fractions liquides, une fraction liquide dite légère, et une fraction liquide dite lourde.

La fraction liquide légère directement obtenue en sortie de l'étape d) de séparation seule ou en mélange avec la fraction gazeuse issue de l'étape c) est ensuite avantageusement séparée des gaz légers (H₂, H₂S, NH₃ et C₁-C₄) par tout moyen de séparation connu de l'homme du métier tel que par exemple par passage dans un ballon de flash, de manière à récupérer l'hydrogène gazeux qui est avantageusement recyclé après purification dans l'étape b) d'hydroconversion.

Ladite fraction liquide légère, avantageusement séparée desdits gaz légers et bouillant à une température inférieure à 360°C, de préférence inférieure à 375°C comprend majoritairement une fraction bouillant à une température inférieure à 180°C correspondant à la fraction essence, une fraction gazole bouillant à une température comprise entre 180 et 360°C voire entre 180 et 375°C.

Ladite fraction liquide légère est ensuite avantageusement envoyée dans une étape de séparation, de préférence dans une colonne de distillation atmosphérique pour en séparer lesdites fractions.

La fraction liquide lourde obtenue en sortie de l'étape d) et bouillant à une température supérieure à 360°C, de préférence supérieure à 375°C contient au moins une partie de la fraction gazole bouillant entre 250 et 375°C, une fraction bouillant entre 360 et 520°C voire 540°C, de préférence entre 375 et 520°C voire 540°C, appelée distillat sous-vide (ou VGO selon la terminologie anglo-saxonne) et une fraction non convertie bouillant à une température supérieure à 520°C voire 540°C, appelée résidu sous-vide. Ladite fraction distillat sous-vide (ou VGO selon la terminologie anglo-saxonne) comprend une fraction distillat sous-vide dite légère (ou VGO léger) bouillant entre 360 et 400°C voire 420°C et une fraction distillat sous-vide dite lourde (ou VGO lourd) bouillant entre 400 et 520 °C voire 540°C et de préférence entre 420 et 520 °C voire 540°C.

Ladite fraction liquide lourde est avantageusement envoyée dans une étape de séparation, de préférence dans une colonne de distillation sous-vide pour en séparer lesdites fractions. Les fractions distillats sous-vide légère (ou VGO léger) et lourde (ou VGO lourd) peuvent être individuellement séparées ou pas au cours de ladite étape de séparation.

Dans une variante du procédé selon l'invention, au moins une partie du résidu sous-vide bouillant à une température supérieure à 520°C voire 540°C est renvoyée dans l'étape a) de désasphaltage en mélange avec la charge.

Dans une variante du procédé selon l'invention, au moins une partie de la fraction distillat sous-vide (VGO), avantageusement issue de l'étape de séparation de la fraction liquide lourde issue de l'étape d), est renvoyée dans l'étape b) d'hydroconversion en mélange avec la fraction d'huile désasphaltée issue de l'étape a).

Ceci présente l'avantage d'améliorer la sélectivité en gazole, produit fini recherché dans le schéma du procédé, et ce en faisant subir une seconde passe au distillat sous-vide (VGO) dans l'étape b) d'hydroconversion.

Un autre intérêt d'un tel recyclage est de fournir un levier supplémentaire permettant d'aller plus loin dans la solubilisation dans la fraction d'huile désasphaltée (DAO) des structures polaires des résines lourdes et des asphaltènes.

Le recyclage du distillat sous-vide (VGO) essentiellement exempt d'asphaltènes permet de diluer les asphaltènes présents dans la fraction d'huile désasphaltée (DAO) envoyée dans l'étape b) d'hydroconversion. En conséquence, la phase d'asphalte s'en trouve réduite et la conversion globale du système améliorée.

D'autre part, le distillat sous-vide (VGO) de par son caractère aromatique prépondérant permet, lors de son recyclage dans le lit bouillonnant de stabiliser le milieu traité en solubilisant et/ou peptisant et/ou dispersant les structures moléculaires propices à la formation des sédiments et ainsi d'améliorer l'opérabilité du schéma.

Lorsque la fraction distillat sous-vide (VGO) bouillant entre 400 et 520 °C voire 540°C est renvoyée dans l'unité de lit bouillonnant une partie cette fraction correspondant à la fraction distillat sous-vide léger se vaporise et pénalise le temps de résidence du liquide dans l'unité de lit bouillonnant.

Ainsi, dans une autre variante du procédé selon l'invention, seule au moins une partie de la fraction distillat sous-vide lourd (ou VGO lourd) bouillant entre 400 et 520 °C voire 540°C et de préférence entre 420 et 520 °C voire 540°C, avantageusement issue de l'étape de séparation de la fraction liquide lourde issue de l'étape d), est renvoyée dans l'étape b) d'hydroconversion en mélange avec la fraction d'huile désasphaltée issue de l'étape a).

### Exemples

### Exemple 1 (comparatif) : SDA conventionnel suivi d'une étape d'hydroconversion

La charge, un résidu sous-vide Oural (VR Oural), est envoyée dans une unité de désasphaltage classique. Le solvant utilisé est du pentane. Les caractéristiques de la charge et de l'huile désasphaltée obtenue (DA01) sont détaillées ci-dessous dans le tableau 1. Les conditions du désasphaltage sont :
- un taux de solvant/charge de 8/1,
- une pression dans l'unité de désasphaltage de 3,7 MPa (absolu : abrégé abs dans la suite des exemples)
- et une température d'extraction de 180°C.

**Tableau 1 : Composition de la charge et de l'huile désasphaltée DA01**

| | **VR Oural** | **DAO 1** |
|---|---|---|
| **Densité** | **1.003** | **0.972** |
| **CCR (% pds)** | **14.5** | **9** |
| **C7 Asph (% pds)** | **5.2** | **0.05** |
| **Ni (ppm)** | **50** | **12** |
| **V (ppm)** | **170** | **42** |
| **N (ppm)** | **5300** | **4360** |
| **S (% pds)** | **2.72** | **2.45** |

| | | |
|---|---|---|
| %pds = pourcentage poids; ppm= partie par millions; C7 Asph = Asphaltènes C7, Ni = Nickel; V = Vanadium; N = Azote; S = Soufre. | | |

L'huile désasphaltée DAO1 est traitée dans une unité d'hydroconversion en lit bouillonnant dans les conditions opératoires :
- de 15 MPa (abs) de pression,
- une température de 435°C,
- et en présence d'un catalyseur du type NiMo sur alumine.

Les rendements (tableau 2) sont indiqués sur une base 100% poids par rapport à la charge d'entrée.

**Tableau 2 : Rendements**

| | |
|---|---|
| H₂S + NH₃ | **0.15** |
| Gaz | **2.49** |
| Essence (PI-180°C) | **10.87** |
| Gazole(180°C-360°C) | **23.56** |
| VGO (360°C-540°C) | **31.25** |
| VR (540°C+) | **10.83** |
| DAO | **0** |
| Asphalte SDA | **22.00** |
| **Total** | **101.15** |
| **Consommation H₂** | **1.15** |

La conversion globale de la fraction 540+ de la charge d'entrée est de 67%.

### Exemple 2 (selon l'invention): SDA sélectif suivi d'une étape d'hydroconversion

La même charge que celle utilisée dans l'exemple 1 est envoyée dans une unité de désasphaltage sélectif. Le solvant utilisé est un mélange d'heptane(C7)/toluène dans un rapport 96/4 volume/volume. Les caractéristiques de la charge et de l'huile désasphaltée (DAO2) obtenue sont détaillées dans le tableau 3. Les conditions du désasphaltage sont :
- un taux de solvant/charge de 8/1,
- une pression dans l'unité de désasphaltage sélectif de 4 MPa (abs)
- et une température d'extraction de 240°C.

**Tableau 3 : Composition de la charge et de l'huile désasphaltée DA02**

| | **VR Oural** | **DAO 2** |
|---|---|---|
| **Densité** | **1.003** | **0.988** |
| **CCR (% pds)** | **14.5** | **10.4** |
| **C7 Asph (% pds)** | **5.2** | **0.09** |
| **Ni (ppm)** | **50** | **18** |
| **V (ppm)** | **170** | **60** |
| **N (ppm)** | **5300** | **4611** |
| **S (% pds)** | **2.72** | **2.54** |

| | | |
|---|---|---|
| %pds = pourcentage poids; ppm= partie par millions; C7 Asph = Asphaltènes C7, Ni = Nickel; V = Vanadium; N = Azote; S = Soufre. | | |

L'huile désasphaltée (DAO2) représente par rapport à l'huile désasphaltée DAO1 de l'exemple 1 une coupe plus large de la charge d'entrée (85% pds contre 78% pds). Cette huile désasphaltée contient par ailleurs 0,1% d'asphaltènes C7 (C7 Asph) correspondant à la spécification maximum imposée en entrée de l'unité d'hydroconversion. L'unité d'hydroconversion en lit bouillonnant est mise en oeuvre dans les conditions opératoires :
- de 15 MPa (abs) de pression,
- une température de 435°C
- et en présence d'un catalyseur du type NiMo sur alumine.

Les rendements sont indiqués sur une base 100 poids par rapport à la charge d'entrée.

**Tableau 4 : Rendements**

| | |
|---|---|
| H₂S + NH₃ | **2.57** |
| Gaz | **6.98** |
| Essence (PI-180°C) | **11.54** |
| Gazole(180°C-360°C) | **39.24** |
| VGO (360°C-540°C) | **20.66** |
| VR (540°C+) | **6.08** |
| DAO | **0** |
| Asphalte SDA | **15.00** |
| **Total** | **102.07** |
| **Consommation H₂** | **2.07** |

La conversion globale de la fraction 540+ de la charge d'entrée a été améliorée et est dorénavant de 79%.

### Exemple 3 (selon l'invention): SDA sélectif suivi d'une étape d'hydroconversion avec un recyclage de la coupe VGO

La même charge que celle utilisée dans l'exemple 1 est envoyée dans une unité de désasphaltage sélectif. Le solvant utilisé est un mélange d'heptane(C7)/toluène dans un rapport 95/5 volume/volume. Les caractéristiques de la charge et de l'huile désasphaltée (DAO3) obtenue sont détaillées ci-dessous dans le tableau 5. Les conditions du désasphaltage sont :
- un taux de solvant/charge de 8/1,
- une pression dans l'unité de désasphaltage sélectif de 4 MPa (abs)
- et une température d'extraction de 240°C.

Le rapport C7/toluène est diminué pour encore améliorer le rendement en huile désasphaltée (DAO3). La teneur en asphaltènes dans la DAO3 sélective dépasse la spécification maximum de 0,1% pds fixée à l'entrée de l'unité d'hydroconversion. Une partie du distillat sous-vide (VGO) issu de l'étape de séparation de la fraction liquide lourde séparée de l'étape d) du procédé est envoyé en mélange avec l'huile désasphaltée (DAO3) dans le lit-bouillonnant. Le rapport en poids VGO/DAO3 est fixé à 20/80 pour respecter la spécification maximum de 0,1% poids d'asphaltènes C7 (C7 Asph). Les caractéristiques du mélange sont présentées dans le tableau 5.

**Tableau 5 : Composition de la charge, de l'huile désasphaltée DA03, du VGO et du mélange VGO/DA03**

| | **VR Oural** | **DAO 3** | **VGO** | **Mélange DA03 /VGO** |
|---|---|---|---|---|
| **Densité** | **1.003** | **0.993** | **0.845** | **0.959** |
| **CCR (% pds)** | **14.5** | **11.9** | **0.2** | **9.6** |
| **C7 Asph (% pds)** | **5.2** | **0.12** | **0.0** | **0.10** |
| **Ni (ppm)** | **50** | **28** | **0.0** | **22** |
| **V (ppm)** | **170** | **94** | **0.0** | **75** |
| **N (ppm)** | **5300** | **4770** | **518** | **3920** |
| **S (% pds)** | **2.72** | **2.61** | **0.05** | **2.10** |

| | | | | |
|---|---|---|---|---|
| %pds = pourcentage poids; ppm= partie par millions; C7 Asph = Asphaltènes C7, Ni = Nickel; V = Vanadium; N = Azote; S = Soufre. | | | | |

Le mélange VGO/DAO3 est envoyé dans l'unité d'hydroconversion en lit bouillonnant dans les conditions opératoires :
- de 15 MPa (abs) de pression,
- une température de 435°C
- et en présence d'un catalyseur du type NiMo sur alumine.

Les rendements sont indiqués sur une base 100 poids par rapport à la charge d'entrée.

**Tableau 6 : Rendements**

| | |
|---|---|
| H₂S + NH₃ | **2.34** |
| Gaz | **7.52** |
| Essence (PI-180°C) | **12.34** |
| Gazole(180°C-360°C) | **42.00** |
| VGO (360°C-540°C) | **21.69** |
| VR (540°C+) | **6.33** |
| DAO | **0** |
| Asphalte SDA | **10** |
| **Total** | **102.22** |
| **Conso. H₂** | **2.22** |

La conversion globale de la fraction 540+ de la charge d'entrée est de 84%. La sélectivité en gazole et en essence a été améliorée respectivement de 2,76% pds et de 0,80% pds.

## Revendications

1. Procédé de conversion d'une charge lourde d'hydrocarbures ayant une température initiale d'ébullition d'au moins 300°C, une teneur en carbone Conradson supérieure à 5% poids, et une teneur en soufre supérieure à 0,5% poids, comprenant les étapes suivantes :
a) au moins une étape de désasphaltage sélectif de la charge lourde d'hydrocarbures par extraction liquide/liquide permettant de séparer au moins une fraction asphalte, au moins une fraction d'huile désasphaltée, au moins une desdites étapes de désasphaltage étant réalisée au moyen d'un mélange d'au moins un solvant polaire et d'au moins un solvant apolaire, la proportion dudit solvant polaire dans ledit mélange de solvant polaire et de solvant apolaire étant ajustées selon les propriétés de la charge traitée et selon le rendement en asphalte et/ou la qualité de l'huile désasphaltée souhaité (e)(s), et comprise entre 0,1 et 99,9 % volume/volume, ledit solvant polaire étant choisi parmi les solvants aromatiques purs ou napthéno-aromatiques, les solvants polaires comportant des hétéro-éléments, ou leur mélange, ledit solvant apolaire comprenant un solvant composé d'hydrocarbure saturé comprenant un nombre d'atomes de carbone supérieur ou égal à 2, lesdites étapes de désasphaltage étant mises en oeuvre dans les conditions subcritiques du mélange de solvants utilisé, à une température inférieure à la température critique du mélange de solvants,
b) une étape d'hydroconversion de la fraction huile désasphaltée en présence d'hydrogène dans au moins un réacteur triphasique, ledit réacteur contenant au moins un catalyseur d'hydroconversion et fonctionnant en lit bouillonnant, à courant ascendant de liquide et de gaz et comportant au moins un moyen de soutirage dudit catalyseur hors dudit réacteur et au moins un moyen d'appoint de catalyseur frais dans ledit réacteur, dans des conditions permettant d'obtenir un effluent comprenant une fraction gazeuse contenant majoritairement les composés H₂ et H₂S, et une fraction liquide à teneur réduite en carbone Conradson, en métaux, en soufre et en azote,
c) une étape de séparation de l'effluent issu de l'étape b) pour obtenir une fraction gazeuse contenant majoritairement les composés H₂ et H₂S et une fraction liquide à teneur réduite en carbone Conradson, en métaux, en soufre et en azote.

2. Procédé selon la revendication 1 dans lequel l'étape a) comprend au moins :
a1) une première étape de désasphaltage sélectif comprenant la mise en contact de la charge lourde d'hydrocarbures avec un mélange d'au moins un solvant polaire et d'au moins un solvant apolaire, les proportions dudit solvant polaire et dudit solvant apolaire étant ajustée de manière à obtenir au moins une fraction de phase asphalte et une fraction d'huile désasphaltée complète dite DAO complète; et
a2) une deuxième étape de désasphaltage comprenant la mise en contact de la fraction d'huile désasphaltée complète dite DAO complète issue de l'étape a1) avec soit un solvant apolaire soit un mélange d'au moins un solvant polaire et d'au moins un solvant apolaire, les proportions dudit solvant polaire et dudit solvant apolaire dans le mélange étant ajustée de manière à obtenir au moins une fraction d'huile désasphaltée légère dite DAO légère et une fraction d'huile désasphaltée lourde dite DAO lourde, dans lequel lesdites étapes de désasphaltage sont mises en oeuvre dans les conditions subcritiques du solvant ou du mélange de solvants utilisé et dans lequel la fraction d'huile désasphaltée lourde dite DAO lourde est envoyée dans l'étape b).

3. Procédé selon la revendication 2 dans lequel la fraction d'huile désasphaltée complète dite DAO complète issue de l'étape a1) avec au moins en partie le mélange de solvants est soumise à au moins une étape de séparation dans laquelle l'huile désasphaltée complète dite DAO complète est séparée d'au moins une partie du mélange de solvants, ou au moins une étape de séparation dans laquelle l'huile désasphaltée complète dite DAO complète est séparée uniquement du solvant apolaire ou uniquement du solvant polaire avant d'être envoyée dans l'étape a2).

4. Procédé selon la revendication 2 dans lequel l'huile désasphaltée complète dite DAO complète issue de l'étape a1) avec au moins en partie le mélange de solvants est soumise à au moins deux étapes de séparation successives permettant de séparer individuellement les solvants dans chaque étape, avant d'être envoyée dans l'étape a2).

5. Procédé selon la revendication 1 dans lequel l'étape a) comprend au moins :
a'1) une première étape de désasphaltage comprenant la mise en contact de la charge lourde d'hydrocarbures avec soit un solvant apolaire, soit un mélange d'au moins un solvant polaire et d'au moins un solvant apolaire, les proportions dudit solvant polaire et dudit solvant apolaire du mélange étant ajustée de manière à obtenir au moins une fraction d'huile désasphaltée légère dite DAO légère et un effluent comprenant une phase huile et une phase asphalte; et
a'2) une deuxième étape de désasphaltage comprenant la mise en contact de l'effluent issu de l'étape a'1) avec un mélange d'au moins un solvant polaire et d'au moins un solvant apolaire, les proportions dudit solvant polaire et dudit solvant apolaire étant ajustée de manière à obtenir au moins une fraction de phase asphalte et une fraction d'huile désasphaltée dite DAO lourde, dans lequel lesdites étapes de désasphaltage sont mises en oeuvre dans les conditions subcritiques du solvant ou du mélange de solvants utilisé et dans lequel la fraction d'huile désasphaltée lourde dite DAO lourde est envoyée dans l'étape b).

6. Procédé selon la revendication 5 dans lequel l'effluent issu de l'étape a'1) est soumis à au moins une étape de séparation dans laquelle il est séparé d'au moins une partie du solvant apolaire ou d'au moins une partie du mélange de solvants, ou au moins une étape de séparation dans lequel ledit effluent est séparée uniquement du solvant apolaire ou uniquement du solvant polaire contenu dans le mélange de solvants, avant d'être envoyé dans l'étape a'2).

7. Procédé selon l'une des revendications précédentes dans lequel l'étape b) est mise en oeuvre dans un ou plusieurs réacteurs triphasiques d'hydroconversion avec des ballons décanteurs intermédiaires.

8. Procédé selon l'une des revendications précédentes dans lequel l'étape b) d'hydroconversion opère sous une pression absolue comprise entre 2 et 35 MPa, à une température comprise entre 300 et 550°C, à une vitesse spatiale horaire (VVH) comprise entre 0,1 h⁻¹ et 10 h⁻¹ et sous une quantité d'hydrogène mélangée à la charge comprise entre 50 et 5000 normaux mètres cube (Nm3) par mètre cube (m3) de charge liquide.

9. Procédé selon l'une des revendications précédentes comprenant en outre une étape d) de séparation de la fraction liquide issue de l'étape c) en une fraction liquide légère bouillant à une température inférieure à 360°C et une fraction liquide lourde bouillant à une température supérieure à 360°C.

10. Procédé selon la revendication 9 dans lequel au moins une partie de la fraction liquide légère issue de l'étape d) est envoyée dans une étape de séparation afin de produire une fraction essence bouillant à une température inférieure à 180°C, une fraction gazole bouillant à une température comprise entre 180 et 360°C.

11. Procédé selon la revendication 9 ou 10 dans lequel au moins une partie de la fraction liquide lourde issue de l'étape d) est envoyée dans une étape de séparation afin de produire une fraction distillat sous-vide bouillant à une température comprise entre 360 et 520°C et un résidu sous-vide bouillant au-dessus de 520°C.

12. Procédé selon la revendication 11 dans lequel au moins une partie de la fraction distillat sous-vide bouillant à une température comprise entre 360 et 520°C est renvoyée dans l'étape b) d'hydroconversion en mélange avec la fraction d'huile désasphaltée issue de l'étape a).

13. Procédé selon la revendication 11 dans lequel seule au moins une partie de la fraction distillat sous-vide lourd bouillant entre 400 et 520°C est renvoyée dans l'étape b) d'hydroconversion en mélange avec la fraction d'huile désasphaltée issue de l'étape a).

14. Procédé selon l'une des revendications 2 à 13 dans lequel au moins une partie de la fraction d'huile désasphaltée légère dite DAO légère, est envoyée dans des unités de post-traitement telles qu'une unité d'hydrotraitement et/ou d'hydrocraquage, ou de craquage catalytique.

15. Procédé selon l'une des revendications 11 à 14 dans lequel au moins une partie du résidu sous-vide bouillant à une température supérieure à 520°C est renvoyée dans l'étape a) de désasphaltage en mélange avec la charge.

16. Procédé selon l'une des revendications précédentes dans lequel le catalyseur d'hydroconversion est un catalyseur comprenant un support alumine et au moins un métal du groupe VIII choisi parmi le nickel et le cobalt, ledit élément du groupe VIII étant utilisé en association avec au moins un métal du groupe VIB choisi parmi le molybdène et le tungstène.

17. Procédé selon l'une des revendications précédentes dans lequel l'étape a) est mise en oeuvre avec un rapport de volume du mélange de solvants polaire et apolaire sur la masse de la charge compris entre 1/1 et 10/1 exprimé en litres par kilogrammes.

18. Procédé selon l'une des revendications précédentes dans lequel la charge est du pétrole brut ou une charge issue de la distillation atmosphérique ou de la distillation sous-vide de pétrole brut, ou une fraction résiduelle issue de la liquéfaction directe de charbon ou encore un distillat sous-vide ou encore une fraction résiduelle issue de la liquéfaction directe de la biomasse ligno-cellulosique seule ou en mélange avec du charbon et/ou une fraction pétrolière résiduelle.

19. Procédé selon l'une des revendications précédentes dans lequel on injecte un précurseur catalytique soit avec la charge de l'unité d'hydroconversion opérant en lit bouillonnant, soit au séparateur inter-étage entre deux réacteurs, soit à l'entrée d'un des autres réacteurs.

20. Procédé selon l'une des revendications précédentes dans lequel la fraction légère obtenue en sortie de l'étape d) de séparation seule ou en mélange avec la fraction gazeuse issue de l'étape c) est séparée des gaz légers (H₂, H₂S, NH₃ et C₁-C₄) de manière à récupérer l'hydrogène gazeux qui est recyclé après purification dans l'étape b) d'hydroconversion.

## Patentansprüche

1. Verfahren zur Umwandlung einer schwerflüchtigen Charge von Kohlenwasserstoffen mit einer ursprünglichen Siedetemperatur von mindestens 300 °C, einem Conradson-Kohlenstoffgehalt von mehr als 5 Gewichts-% und einem Schwefelgehalt von mehr als 0,5 Gewichts-%, wobei es die folgenden Schritte umfasst:
a) mindestens einen Schritt des selektiven Entasphaltierens der schwerflüchtigen Charge von Kohlenwasserstoffen mittels flüssig/flüssig-Extraktion, wodurch es ermöglicht wird, mindestens eine Asphaltfraktion, mindestens eine Fraktion an entasphaltiertem Öl voneinander zu trennen, wobei mindestens einer der Entaphaltierungsschritte mittels einer Mischung aus mindestens einem polaren Lösungsmittel und mindestens einem unpolaren Lösungsmittel durchgeführt wird, wobei der Anteil des polaren Lösungsmittels in der Mischung aus polarem Lösungsmittel und unpolarem Lösungsmittel entsprechend den Eigenschaften der behandelten Charge und entsprechend der gewünschten Ausbeute an Asphalt und/oder der gewünschten Qualität des entasphaltierten Öls eingestellt wird und im Bereich von 0,1 bis 99,9 % (Volumen/Volumen) liegt, wobei das polare Lösungsmittel aus den rein aromatischen oder naphtheno-aromatischen Lösungsmitteln, den polaren Lösungsmitteln, welche Heteroelemente aufweisen, oder deren Mischungen ausgewählt ist, wobei das unpolare Lösungsmittel ein Lösungsmittel umfasst, welches sich aus einem gesättigten Kohlenwasserstoff zusammensetzt, der eine Anzahl von Kohlenstoffatomen umfasst, welche größer oder gleich 2 ist, wobei die Entasphaltierungsschritte unter subkritischen Bedingungen der verwendeten Lösungsmittelmischung durchgeführt werden, bei einer Temperatur, welche niedriger als die kritische Temperatur der Lösungsmittelmischung ist,
b) einen Schritt der hydrierenden Umwandlung der Fraktion an entasphaltiertem Öl in Gegenwart von Wasserstoff in mindestens einem Dreiphasenreaktor, wobei der Reaktor mindestens einen Katalysator für die hydrierende Umwandlung enthält und als Wirbelbett betrieben wird, mit aufsteigendem Flüssigkeits- und Gasstrom, wobei er weiterhin mindestens ein Mittel zur Entnahme des Katalysators aus dem Reaktor und mindestens ein Mittel zum Zuführen frischen Katalysators in den Reaktor aufweist, unter Bedingungen, die es ermöglichen, einen Stoffstrom zu erhalten, der eine Gasfraktion, welche überwiegend die Verbindungen H₂ und H₂S enthält, und eine flüssige Fraktion mit verringertem Gehalt an Conradson-Kohlenstoff, an Metallen, an Schwefel und an Stickstoff umfasst,
c) einen Schritt des Auftrennens des Stoffstroms, welcher aus dem Schritt b) stammt, um eine gasförmige Fraktion, welche überwiegend die Verbindungen H₂ und H₂S enthält, sowie eine flüssige Fraktion mit verringertem Gehalt an Conradson-Kohlenstoff, an Metallen, an Schwefel und an Stickstoff zu erhalten.

2. Verfahren nach Anspruch 1, wobei der Schritt a) zumindest Folgendes umfasst:
a1) einen ersten Schritt des selektiven Entasphaltierens, im Rahmen dessen die schwerflüchtige Charge von Kohlenwasserstoffen mit einer Mischung aus mindestens einem polaren Lösungsmittel und aus mindestens einem unpolaren Lösungsmittel in Kontakt gebracht wird, wobei die Anteile des polaren Lösungsmittels und des unpolaren Lösungsmittel derart eingestellt werden, dass mindestens eine Fraktion an Asphaltphase und eine Fraktion an vollumfänglichem entasphaltiertem Öl, welches als voll-DAO bezeichnet wird, erhalten werden; und
a2) einen zweiten Schritt des Entasphaltierens, wobei im Rahmen dessen die Fraktion an vollumfänglichem entasphaltiertem Öl, welche als voll-DAO bezeichnet wird und aus dem Schritt a1) stammt, entweder mit einem unpolaren Lösungsmittel oder mit einer Mischung aus mindestens einem polaren Lösungsmittel und aus mindestens einem unpolaren Lösungsmittel in Kontakt gebracht wird, wobei die Anteile des polaren Lösungsmittels und des unpolaren Lösungsmittels in der Mischung derart eingestellt werden, dass zumindest eine Fraktion an leichtflüchtigem entasphaltiertem Öl, welches als leicht-DAO bezeichnet wird, und eine Fraktion an schwerflüchtigem entasphaltiertem Öl, welches als schwer-DAO bezeichnet wird, erhalten werden, wobei die Entasphaltierungsschritte unter subkritischen Bedingungen des/der verwendeten Lösungsmittels oder Lösungsmittelmischung durchgeführt werden und wobei die Fraktion an schwerflüchtigem entasphaltiertem Öl, welches als schwer-DAO bezeichnet wird, dem Schritt b) zugeführt wird.

3. Verfahren nach Anspruch 2, wobei die Fraktion an vollumfänglichem entasphaltiertem Öl, welches als voll-DAO bezeichnet wird, wobei diese aus dem Schritt a1) stammt, mit zumindest einer Teilmenge an Lösungsmitteln mindestens einem Schritt des Auftrennens, in welchem das vollumfängliche entasphaltierte Öl, welches als voll-DAO bezeichnet wird, zumindest von einer Teilmenge der Lösungsmittelmischung abgetrennt wird, oder mindestens einem Schritt des Auftrennens unterzogen wird, in welchem das vollumfängliche entasphaltierte Öl, welches als voll-DAO bezeichnet wird, lediglich von dem unpolaren Lösungsmittel oder lediglich von dem polaren Lösungsmittel abgetrennt wird, bevor es dem Schritt a2) zugeführt wird.

4. Verfahren nach Anspruch 2, wobei das vollumfängliche entasphaltierte Öl, welches als voll-DAO bezeichnet wird und aus dem Schritt a1) stammt, mit zumindest einer Teilmenge der Lösungsmittelmischung mindestens zwei aufeinanderfolgenden Auftrennungsschritten unterzogen wird, die es ermöglichen, die Lösungsmittel in jedem der Schritte einzeln abzutrennen, bevor es dem Schritt a2) zugeführt wird.

5. Verfahren nach Anspruch 1, wobei der Schritt a) zumindest Folgendes umfasst:
a'1) einen ersten Schritt des selektiven Entasphaltierens, im Rahmen dessen die schwerflüchtige Charge von Kohlenwasserstoffen entweder mit einem unpolaren Lösungsmittel oder mit einer Mischung aus mindestens einem polaren Lösungsmittel und aus mindestens einem unpolaren Lösungsmittel in Kontakt gebracht wird, wobei die Anteile des polaren Lösungsmittels und des unpolaren Lösungsmittel der Mischung derart eingestellt werden, dass mindestens eine Fraktion an leichtflüchtigem entasphaltiertem Öl, welches als leicht-DAO bezeichnet wird, sowie ein Stoffstrom, welcher eine Ölphase und eine Asphaltphase umfasst, erhalten werden; und
a'2) einen zweiten Schritt des Entasphaltierens, wobei im Rahmen dessen der Stoffstrom, welcher aus dem Schritt a'1 stammt, mit einer Mischung aus mindestens einem polaren Lösungsmittel und aus mindestens einem unpolaren Lösungsmittel in Kontakt gebracht wird, wobei die Anteile des polaren Lösungsmittels und des unpolaren Lösungsmittels derart eingestellt werden, dass zumindest eine Fraktion an Asphaltphase und eine Fraktion an entaspaltiertem Öl, welches als schwer-DAO bezeichnet wird, erhalten werden, wobei die Entasphaltierungsschritte unter subkritischen Bedingungen des/der verwendeten Lösungsmittels oder Lösungsmittelmischung durchgeführt werden und wobei die Fraktion an schwerflüchtigem entasphaltiertem Öl, welches als schwer-DAO bezeichnet wird, dem Schritt b) zugeführt wird.

6. Verfahren nach Anspruch 5, wobei der Stoffstrom, welcher aus dem Schritt a'1 stammt, mindestens einem Schritt des Auftrennens, in welchem er zumindest von einer Teilmenge des unpolaren Lösungsmittels oder von zumindest einer Teilmenge der Lösungsmittelmischung abgetrennt wird, oder mindestens einem Schritt des Auftrennens unterzogen wird, in welchem der Stoffstrom lediglich von dem unpolarem Lösungsmittel oder lediglich von dem polaren Lösungsmittel, welches in der Lösungsmittelmischung enthalten ist, abgetrennt wird, bevor er dem Schritt a'2) zugeführt wird.

7. Verfahren nach einem der vorhergehenden Ansprüche, wobei der Schritt b) in einem oder mehreren Dreiphasenreaktoren zur hydrierenden Umwandlung mit zwischengeschalteten Absetzkolben durchgeführt wird.

8. Verfahren nach einem beliebigen der vorhergehenden Ansprüche, wobei der Schritt b) des hydrierenden Umwandelns bei einem Absolutdruck im Bereich von 2 bis 35 MPa, bei einer Temperatur im Bereich von 300 °C bis 550 °C, bei einer stundenbezogenen Raumgeschwindigkeit (VVH) im Bereich von 0,1 h⁻¹ bis 10 h⁻¹ und mit einer Wasserstoffmenge betrieben wird, welche derart mit der Charge vermischt wird, dass sie 50 bis 5000 Normalkubikmeter (Nm3) pro Kubikmeter (m3) an flüssiger Charge ausmacht.

9. Verfahren nach einem der vorhergehenden Ansprüche, wobei es darüber hinaus einen Schritt d) des Auftrennen der flüssigen Fraktion, welche aus dem Schritt c) stammt, in eine leichtflüchtige Flüssigfraktion, welche bei einer Temperatur von weniger als 360 °C siedet, und eine schwerflüchtige Flüssigfraktion umfasst, welche bei einer Temperatur von mehr als 360 °C siedet.

10. Verfahren nach Anspruch 9, wobei zumindest eine Teilmenge der leichtflüchtigen Flüssigfraktion, welche aus dem Schritt d) stammt, einem Auftrennungsschritt zugeführt wird, um eine Benzinfraktion, welche bei einer Temperatur von weniger 180 °C siedet, eine Dieselkraftstoff-Fraktion zu produzieren, welche im Bereich von 180 bis 360 °C siedet.

11. Verfahren nach Anspruch 9 oder 10, wobei zumindest eine Teilmenge der schwerflüchtigen Flüssigfraktion, welche aus dem Schritt d) stammt, einem Auftrennungsschritt zugeführt wird, um eine Vakuumdestillatfraktion, welche bei einer Temperatur im Bereich von 360 bis 520 °C siedet, und einen Vakuumrückstand zu produzieren, welcher bei mehr als 520 °C siedet.

12. Verfahren nach Anspruch 11, wobei zumindest eine Teilmenge der Vakuumdestillatfraktion, welche bei einer Temperatur im Bereich von 360 bis 520 °C siedet, in Mischung mit der Fraktion an entasphaltiertem Öl, welches aus dem Schritt a) stammt, wieder dem Schritt b) des hydrierenden Umwandelns zugeführt wird.

13. Verfahren nach Anspruch 11, wobei lediglich zumindest eine Teilmenge der schwerflüchtigen Vakuumdestillatfraktion, welche zwischen 400 und 520 °C siedet, in Mischung mit der Fraktion an entasphaltiertem Öl, welches aus dem Schritt a) stammt, wieder dem Schritt b) des hydrierenden Umwandelns zugeführt wird.

14. Verfahren nach einem der Ansprüche 2 bis 13, wobei zumindest eine Teilmenge der Fraktion an leichtflüchtigem entasphaltiertem Öl, welches als leicht-DAO bezeichnet wird, Nachbehandlungseinheiten wie etwa einer Einheit zur Hydrobehandlung und/oder zum Hydrocracken, oder zum katalytischen Cracken zugeführt wird.

15. Verfahren nach einem der Ansprüche 11 bis 14, wobei zumindest eine Teilmenge des Vakuumrückstands, welcher bei einer Temperatur von mehr als 520 °C siedet, in Mischung mit der Charge wieder dem Schritt a) des Entasphaltierens zugeführt wird.

16. Verfahren nach einem der vorhergehenden Ansprüche, wobei es sich bei dem Katalysator für die hydrierende Umwandlung um einen Katalysator handelt, der einen Aluminiumoxidträger und mindestens ein Metall der Gruppe VIII umfasst, das aus Nickel und Kobalt ausgewählt ist, wobei das Element der Gruppe VIII zusammen mit mindestens einem Metall der Gruppe VIB verwendet wird, welches aus Molybdän und Wolfram ausgewählt ist.

17. Verfahren nach einem der vorhergehenden Ansprüche, wobei der Schritt a) derart durchgeführt wird, dass das Verhältnis des Volumens der Mischung aus polaren und unpolaren Lösungsmitteln zur Masse der Charge im Bereich von 1/1 bis 10/1, ausgedrückt in Litern pro Kilogramm, liegt.

18. Verfahren nach einem der vorhergehenden Ansprüche, wobei es sich bei der Charge um Rohöl oder eine Charge, die aus der Normaldruckdestillation oder der Vakuumdestillation von Rohöl stammt, oder um eine Rückstandsfraktion, die aus der direkten Kohleverflüssigung stammt, oder aber um ein Vakuumdestillat oder auch eine Rückstandsfraktion handelt, die aus der direkten Verflüssigung lignocellulosehaltiger Biomasse für sich genommen oder in Mischung mit Kohle und/oder einer Erdölrückstandsfraktion stammt.

19. Verfahren nach einem der vorhergehenden Ansprüche, wobei eine katalytische Vorläufersubstanz entweder gemeinsam mit der Charge der Einheit zur hydrierenden Umwandlung, welche als Wirbelbett betrieben wird, oder in die zwischen den Stufen befindliche Trennvorrichtung zwischen zwei Reaktoren oder an der Eintrittsöffnung eines der anderen Reaktoren eingeleitet wird.

20. Verfahren gemäß einem der vorhergehenden Ansprüche, wobei die leichtflüchtige Fraktion, welche ausgangsseitig des Auftrennungsschrittes d) erhalten wurde, für sich genommen oder in Mischung mit der gasförmigen Fraktion, welche aus dem Schritt c) stammt, derart von leichtflüchtigen Gasen (H₂, H₂S, NH₃ und C₁-C₄) abgetrennt wird, dass der gasförmige Wasserstoff, welcher nach einer Aufreinigung wieder dem Schritt b) des hydrierenden Umwandelns zugeführt wird, eine Rückgewinnung erfährt.

## Claims

1. Process for converting a heavy feedstock of hydrocarbons having an initial boiling point of at least 300°C, a Conradson carbon content of greater than 5% by weight and a sulfur content of greater than 0.5% by weight, comprising the following steps:
a) at least one step of selective deasphalting of the heavy feedstock of hydrocarbons by liquid/liquid extraction that makes it possible to separate at least one asphalt fraction and at least one deasphalted oil fraction, at least one of said deasphalting steps being performed by means of a mixture of at least one polar solvent and at least one nonpolar solvent, the proportion of said polar solvent in said mixture of polar solvent and nonpolar solvent being adjusted according to the properties of the treated feedstock and according to the required asphalt yield and/or required quality of the deasphalted oil, and being between 0.1% and 99.9% volume/volume, said polar solvent being selected from pure aromatic solvents or naphthene aromatics, polar solvents containing heteroelements, or mixtures thereof, said nonpolar solvent comprising a saturated hydrocarbon solvent containing a number of carbon atoms greater than or equal to 2, said deasphalting steps being carried out under conditions that are subcritical for the solvent mixture used, at a temperature lower than the critical temperature of the solvent mixture,
b) a step of hydroconverting of the deasphalted oil fraction in the presence of hydrogen in at least one three-phase reactor, said reactor containing at least one hydroconversion catalyst and operating as an ebullating bed having upflow of liquid and of gas and comprising at least one means of withdrawing said catalyst from said reactor and at least one means of contributing fresh catalyst to said reactor, under conditions that make it possible to obtain an outflow comprising a gaseous fraction containing mainly the compounds H₂ and H₂S and a liquid fraction having a reduced Conradson carbon content and reduced content of metals, of sulfur and of nitrogen,
c) a step of separating the outflow resulting from step b) to obtain a gaseous fraction containing mainly the compounds H₂ and H₂S and a liquid fraction having a reduced Conradson carbon content and reduced content of metals, of sulfur and of nitrogen.

2. Process according to Claim 1, wherein step a) comprises at least:
a1) a first step of selectively deasphalting, comprising the contacting of the heavy feedstock of hydrocarbons with a mixture of at least one polar solvent and at least one nonpolar solvent, the proportions of said polar solvent and of said nonpolar solvent being adjusted so as to obtain at least an asphalt fraction and a complete deasphalted oil fraction termed complete DAO; and
a2) a second step of deasphalting, comprising the contacting of the complete deasphalted oil fraction termed complete DAO resulting from step a1) with either a nonpolar solvent or a mixture of at least one polar solvent and at least one nonpolar solvent, the proportions of said polar solvent and of said nonpolar solvent in the mixture being adjusted so as to obtain at least a light deasphalted oil fraction termed light DAO and a heavy deasphalted oil fraction termed heavy DAO, wherein said deasphalting steps are carried out under conditions that are subcritical for the solvent or solvent mixture used and wherein the heavy deasphalted oil fraction termed heavy DAO is supplied to step b).

3. Process according to Claim 2, wherein the complete deasphalted oil fraction termed complete DAO resulting from step a1) with at least part of the solvent mixture is subjected to at least one separating step in which the complete deasphalted oil termed complete DAO is separated from at least part of the solvent mixture, or at least one separating step in which the complete deasphalted oil termed complete DAO is separated only from the nonpolar solvent or only from the polar solvent before being supplied to step a2).

4. Process according to Claim 2, wherein the complete deasphalted oil termed complete DAO resulting from step a1) with at least part of the solvent mixture is subjected to at least two successive separating steps that make it possible to individually separate the solvents in each step, before being supplied to step a2).

5. Process according to Claim 1, wherein step a) comprises at least:
a'1) a first step of deasphalting, comprising the contacting of the heavy feedstock of hydrocarbons with either a nonpolar solvent or a mixture of at least one polar solvent and at least one nonpolar solvent, the proportions of said polar solvent and of said nonpolar solvent in the mixture being adjusted so as to obtain at least a light deasphalted oil fraction termed light DAO and an outflow comprising an oil phase and an asphalt phase; and
a'2) a second step of deasphalting, comprising the contacting of the outflow resulting from step a1') with a mixture of at least one polar solvent and at least one nonpolar solvent, the proportions of said polar solvent and of said nonpolar solvent being adjusted so as to obtain at least an asphalt phase fraction and a deasphalted oil fraction termed heavy DAO, wherein the deasphalting steps are carried out under conditions that are subcritical for the solvent or solvent mixture used and wherein the heavy deasphalted oil fraction termed heavy DAO is supplied to step b).

6. Process according to Claim 5, wherein the outflow resulting from step a'1) is subjected to at least one separating step in which it is separated from at least part of the nonpolar solvent or from at least part of the solvent mixture, or at least one separating step in which said outflow is separated only from the nonpolar solvent or only from the polar solvent present in the solvent mixture, before being supplied to step a'2).

7. Process according to one of the preceding claims, wherein step b) is carried out in one or more three-phase hydroconversion reactors with intermediate settling drums.

8. Process according to one of the preceding claims, wherein the hydroconversion step b) is operated under an absolute pressure of between 2 and 35 MPa, at a temperature between 300 and 550°C, at an hourly space velocity (HSV) of between 0.1 h⁻¹ and 10 h⁻¹ and under an amount of hydrogen mixed with the feedstock of between 50 and 5000 standard cubic metres (Sm³) per cubic metre (m³) of liquid feedstock.

9. Process according to one of the preceding claims, additionally comprising a step d) of separating of the liquid fraction resulting from step c) and a light liquid fraction boiling at a temperature below 360°C and a heavy liquid fraction boiling at a temperature above 360°C.

10. Process according to Claim 9, wherein at least part of the light liquid fraction resulting from step d) is supplied to a separating step in order to produce a gasoline fraction boiling at a temperature below 180°C and a diesel fraction boiling at a temperature between 180 and 360°C.

11. Process according to Claim 9 or 10, wherein at least part of the heavy liquid fraction resulting from step d) is supplied to a separating step in order to produce a vacuum distillate fraction boiling at a temperature between 360 and 520°C and a vacuum residue boiling above 520°C.

12. Process according to Claim 11, wherein at least part of the vacuum distillate boiling at a temperature between 360 and 520°C is returned to the hydroconversion step b) in a mixture with the deasphalted oil fraction resulting from step a).

13. Process according to Claim 11, wherein only at least part of the heavy vacuum distillate fraction boiling between 400 and 520°C is returned to the hydroconversion step b) in a mixture with the deasphalted oil fraction resulting from step a).

14. Process according to one of Claims 2 to 13, wherein at least part of the light deasphalted oil fraction termed light DAO is supplied to post-treatment units such as a hydrotreatment unit and/or a hydrocracking unit or a catalytic cracking unit.

15. Process according to one of Claims 11 to 14, wherein at least part of the vacuum residue boiling at a temperature greater than 520°C is returned to the deasphalting step a) in a mixture with the feedstock.

16. Process according to one of the preceding claims, wherein the hydroconversion catalyst is a catalyst comprising an alumina support and at least one group VIII metal selected from nickel and cobalt, said group VIII element being used in combination with at least one group VIB metal selected from molybdenum and tungsten.

17. Process according to one of the preceding claims, wherein step a) is carried out with a ratio of volume of the mixture of polar and nonpolar solvents to the weight of the feedstock of between 1/1 and 10/1, expressed in litres per kilogram.

18. Process according to one of the preceding claims, wherein the feedstock is crude oil or a feedstock resulting from the atmospheric distillation or from the vacuum distillation of crude oil, or a residual fraction resulting from the direct liquefaction of coal or else a vacuum distillate or else a residual fraction resulting from the direct liquefaction of lignocellulose biomass alone or in a mixture with coal and/or a residual petroleum fraction.

19. Process according to one of the preceding claims, wherein a catalytic precursor is injected either with the feedstock of the hydroconversion unit operating as an ebullating bed, or at an interstage separator between two reactors, or at the inlet of one of the other reactors.

20. Process according to one of the preceding claims, wherein the light fraction obtained at the end of the separating step d) alone or in a mixture with the gaseous fraction resulting from step c) is separated from light gases (H₂, H₂S, NH₃ and C₁ to C₄) so as to recover gaseous hydrogen, which is recycled after purification in the hydroconversion step b).
